# EUROPÄISCHE PATENTANMELDUNG

(11) **EP 1 108 537 A2**
(43) Veröffentlichungstag der Anmeldung: **20.06.2001**
(21) Anmeldenummer: 00121528.4
(22) Anmeldetag: 30.09.2000
(51) Int. Cl.: B41F 23/00

(54) **Verfahren und Vorrichtung zum Behandeln der Oberflächen von Bedruckstoffen in Druckmaschinen**

(30) Priorität: 01.12.1999 DE 19957929
(71) Anmelder: Koenig & Bauer Aktiengesellschaft, 97080 Würzburg (DE)
(72) Erfinder: Jentzsch, Arndt, 01640 Coswig (DE)

(57) **Zusammenfassung**

Die Erfindung betrifft ein Verfahren zum Behandeln der Oberflächen von Bedruckstoffen in Druckmaschinen. Die Einrichtung zur Durchführung des Verfahrens besteht aus einem Blasluftzuführkanal, einem Saugluftkanal und/oder einer Bürste.

Aufgabe der Erfindung ist es, ein Verfahren und eine Einrichtung zur Durchführung dieses Verfahrens zu entwickeln, durch welches die Benetzungsfähigkeit der Oberfläche dieser problematischen Bedruckstoffe mit geringem Aufwand erhöht wird.

Erfindungsgemäß wird die Aufgabe dadurch gelöst, dass die Oberfläche des Bedruckstoffes (1) mechanisch behandelt, die Oberflächenenergie der Bedruckstoffe (1) mittels Elektronenbeschuss erhöht wird und die frei werdenden Partikel, der vorhandene Staub und das sich durch den Elektronenbeschuss bildende Ozon abgesaugt werden dem Blasluftzuführkanal (34) bzw. der Bürste (32) eine Corona-Elektrode (33) zugeordnet ist.

## Beschreibung

Die Erfindung betrifft ein Verfahren zum Behandeln der Oberflächen von Bedruckstoffen in Druckmaschinen. Die Einrichtung zur Durchführung des Verfahrens besteht aus einem Blasluftzuführkanal, einem Saugluftkanal und/oder einer Bürste.

In Druckmaschinen werden auch Bedruckstoffe bearbeitet, die schwer zu beschichtende Oberflächen aufweisen. Das sind insbesondere Folien aus Kunststoff oder mit Polyethylen beschichtete Materialien. Probleme beim Druck bereiten auch stäubende Bedruckstoffe.

Um das Bedrucken zu ermöglichen, das heißt die Benetzung der Oberfläche der Bedruckstoffe zu verbessern oder überhaupt erst zu ermöglichen, werden diese Bedruckstoffe mit Bürsten mechanisch behandelt. Die dabei abgebürsteten Bestandteile werden abgesaugt oder einer chemischen Behandlung unterzogen. Das heißt, die abgelösten Partikel werden mit einer Waschmittelzusätze enthaltenden Reinigungsflüssigkeit abgewaschen.

Aus der EP 0 520 145 A1 ist eine Einrichtung zum Abführen des Staubes bekannt geworden. Dabei wird zum Aufheben der Bindung zwischen dem Staub und dem Bedruckstoff eine Entladungselektrode eingesetzt. Der Staub wird dann über entsprechend dimensionierte Absaugkanäle abgeführt.

Der Nachteil dieser genannten Lösungen besteht darin, dass trotz des hohen Aufwandes der Benetzungseffekt keinesfalls ausreichend ist, um den Anforderungen an einen qualitativ hochwertigen Druck zu genügen.

Die Aufgabe der Erfindung besteht darin, ein Verfahren und eine Einrichtung zur Durchführung dieses Verfahrens zu entwickeln, durch welches die Benetzungsfähigkeit der Oberfläche dieser problematischen Bedruckstoffe mit geringem Aufwand erhöht wird.

Diese Aufgabe wird durch die Merkmale des 1. und des 5. Anspruchs gelöst.

Der Vorteil der erfindungsgemäßen Lösung besteht darin, dass nunmehr die Intensität der mechanischen Behandlung verringert werden kann, was dann insgesamt zu einer Einsparung an Energie führt. Waschmittel mit Zusätzen erübrigen sich, so dass auch ein umweltschonender Aspekt hinzukommt.

Die Erfindung soll nachfolgend an Hand eines Ausführungsbeispiele näher erläutert werden. Die dazugehörige Figur zeigt die erfindungsgemäße Einrichtung in einer schematischen Darstellung.

Wie aus der Figur ersichtlich, ist dem auf einem Druckzylinder 2 geführten Bedruckstoff 1 ein Kombibalken 3 zugeordnet. Die Anordnung des Kombibalkens 3 erfolgt vorteilhaft vor der ersten Druckzone.

Der Kombibalken 3 besteht aus einer in dem nicht dargestellten Gestell der Druckmaschine angeordneten Traverse 31, an der eine Corona-Elektrode 33 angeordnet ist. Die Energieversorgung und der Generator zum Betreiben der Corona-Elektrode 33 sind in der Figur nicht dargestellt.

Weiterhin ist der Traverse 31 ein Blasluftzuführkanal 34 und über eine Halterung 321 eine Bürste 32 zugeordnet. Dabei ist sowohl die Bürste 32 allein als auch in Kombination mit dem Blasluftzuführkanal 34 denkbar. Auch die Anordnung des Blasluftzuführkanals 34 allein ist möglich. Dabei sind sowohl der Blasluftzuführkanal 34 als auch die Bürste 32 in Richtung der Bewegungsrichtung des Bedruckstoff 1 gesehen (siehe Pfeil) der Corona-Elektrode 33 nachgeordnet. Der Corona-Elektrode 33 vorgeordnet ist ein Saugluftkanal 35.

Zur Wirkungsweise der erfindungsgemäßen Einrichtung:

Der Bedruckstoff 1 wird durch den Druckzylinder 2 in den Bereich der Corona-Elektrode 33 geführt. Hier wird die Oberfläche des Bedruckstoffes 1 mit Elektronen beschossen. Diese haben die Wirkung, dass die langen Molekülketten des Kunststoffes aufgebrochen und somit eine Vielzahl von offenen Valenzen erzeugt wird. An den freien Valenzen lagern sich unter anderen C-OH-Gruppen an, wodurch sich die Oberflächenenergie erhöht und die Benetzungsfähigkeit der Oberfläche erheblich steigt.

Durch die (in Bewegungsrichtung des Bedruckstoff 1 gesehen) folgende Bürste 32 werden lose Partikel, wie zum Beispiel Abrieb oder Staubteilchen, mechanisch von der Oberfläche getrennt und durch die in Richtung der Pfeile strömende Luft über den Saugluftkanal 35 aus dem Bereich des Kombibalken 3 abgeführt. Durch den Saugluftkanal 35 wird außerdem der bei der Corona-Entladung frei werdende schädliche Ozon abgesaugt und aus dem Bereich der Bedienperson entfernt.

### Aufstellung der verwendeten Bezugszeichen

- 1: Bedruckstoff
- 2: Druckzylinder
- 3: Kombibalken
- 31: Traverse
- 32: Bürste
- 321: Halterung
- 33: Corona-Elektrode
- 34: Blasluftzuführkanal
- 35: Saugluftkanal

## Patentansprüche

1. Verfahren zum Behandeln der Oberflächen von Bedruckstoffen in Druckmaschinen, wobei die Oberfläche des Bedruckstoffes (1) mechanisch behandelt, die Oberflächenenergie der Bedruckstoffe (1) mittels Elektronenbeschuss erhöht wird und die frei werdenden Partikel, der vorhandene Staub und das sich durch den Elektronenbeschuss bildende Ozon abgesaugt werden.

2. Verfahren zum Behandeln der Oberflächen von Bedruckstoffen in Druckmaschinen, dadurch gekennzeichnet, dass die Oberfläche der Bedruckstoffe (1) durch Bürsten (32) mechanisch behandelt wird.

3. Verfahren zum Behandeln der Oberflächen von Bedruckstoffen in Druckmaschinen, dadurch gekennzeichnet, dass die Oberfläche der Bedruckstoffe (1) durch einen Blasluftstrom beaufschlagt wird.

4. Verfahren zum Behandeln der Oberflächen von Bedruckstoffen in Druckmaschinen nach Anspruch 1, dadurch gekennzeichnet, dass die Oberflächenbehandlung vor der ersten Druckzone erfolgt.

5. Einrichtung zum Behandeln der Oberflächen von Bedruckstoffen in Druckmaschinen, bestehend aus einem Blasluftzuführkanal (34), einem Saugluftkanal (35) und/oder einer Bürste (32),
dadurch gekennzeichnet, dass
dem Blasluftzuführkanal (34) bzw. der Bürste (32) eine Corona-Elektrode (33) zugeordnet ist.

6. Einrichtung zum Behandeln der Oberflächen von Bedruckstoffen in Druckmaschinen nach Anspruch 5, dadurch gekennzeichnet, dass die Corona-Elektrode (33)), in Bewegungsrichtung des Bedruckstoffes 1 gesehen, der Bürste (32) bzw. dem Blasluftzuführkanal (34) nachgeordnet ist.

7. Einrichtung zum Behandeln der Oberflächen von Bedruckstoffen in Druckmaschinen nach Anspruch 6, dadurch gekennzeichnet, dass der Saugluftkanal (35) der Corona-Elektrode (33) vorgeordnet ist.
